# EUROPÄISCHE PATENTANMELDUNG

(11) **EP 2 472 533 A1**
(43) Veröffentlichungstag der Anmeldung: **04.07.2012**
(21) Anmeldenummer: 11000018.9
(22) Anmeldetag: 04.01.2011
(51) Int. Cl.: H01F 27/08, H01F 27/32

(54) **Transformatorwicklung mit Kühlkanal**

(71) Anmelder: ABB Technology AG, 8050 Zürich (CH)
(72) Erfinder: Tepper, Jens, 59929 Brilon (DE); Bockholt, Marcos, 33104 Paderborn (DE); Weber, Benjamin, 59955 Winterberg (DE); Patel, Bhavesh, 59929 Brilon (DE); Esenlik, Burak, 33102 Paderbon (DE); Cornelius, Frank, 59936 Olsberg (DE)
(74) Vertreter: Miller, Toivo

(57) **Zusammenfassung**

Die Erfindung betrifft eine Transformatorwicklung (10, 40) mit wenigstens zwei hohlzylindrisch ineinandergeschachtelten sich um eine gemeinsame Wickelachse (16) erstreckenden Wicklungsmodulen (12, 14, 42, 44), wobei diese innerhalb wenigstens eines dazwischen angeordneten hohlzylindrischen Kühlkanals (18, 46) mittels lsolationsleisten (20, 22, 24, 26, 28, 30, 32, 48) radial (32, 62) voneinander beabstandet sind. Die Isolationsleisten (20, 22, 24, 26, 28, 30, 32, 48) weisen eine Querschnittsform auf, welche einen Oberflächenverlauf (50, 52, 54) radial (32, 62) zur Wickelachse (16) überwiegend vermeidet.

## Beschreibung

Die Erfindung betrifft eine Transformatorwicklung mit wenigstens zwei hohlzylindrisch ineinandergeschachtelten sich um eine gemeinsame Wickelachse erstreckenden Wicklungsmodulen, wobei diese innerhalb wenigstens eines dazwischen angeordneten hohlzylindrischen Kühlkanals mittels Isolationsleisten radial voneinander beabstandet sind.

Es ist allgemein bekannt, dass Leistungstransformatoren, beispielsweise mit einer Nennleistung von einigen MVA und in einem Spannungsbereich von beispielsweise 5kV bis 30kV oder 110kV, teilweise sogar bis 170kV, auch als Trockentransformatoren ausgeführt werden, wobei in dem zuletzt genannten Spannungsbereich durchaus auch Nennleistungen von 50MVA und darüber möglich sind. Beim Betrieb eines Transformators entsteht in dessen elektrischen Wicklungen eine Verlustwärme, die an die Umgebung abzuführen ist. Daher ist zu Kühlzwecken eines derartigen Trockentransformators zumeist wenigstens ein längs der axialen Erstreckung der Wicklung geführter Kühlkanal ausgeprägt, um die Verlustwärme vorzugsweise mittels natürlicher Luftkühlung aus dem Wicklungsinneren herauszuführen. Um die Kühlwirkung zu vergrößern, ist insbesondere die üblicherweise radial innen liegende Unterspannungswicklung in mehrere radial beabstandete und elektrisch in Reihe geschaltete hohlzylindrische Wicklungssegmente geteilt, zwischen denen ein ebenfalls hohlzylindrischer Kühlkanal angeordnet ist. Aber auch zwischen Unter- und Oberspannungswicklung ist zumeist ein Kühlkanal vorgesehen. Eine radiale Beabstandung von benachbarten Wicklungsmodulen, durch welche letztendlich ein Kühlkanal ausgebildet ist, erfolgt hierbei über elektrisch isolierende Rechteckprofile oder auch über sogenannte "Dog-Bone"- Leisten.

Nachteilig hierbei ist jedoch, dass der Kühlkanal - je nach elektrischen Randbedingungen - teilweise breiter ausgeführt werden muss als vom Kühlquerschnitt notwendig wäre, weil bedarfsweise noch eine elektrische Mindestisolationswirkung zwischen benachbarten Wicklungsmodulen benötigt wird, welche durch entsprechend dickere Isolationsleisten erreicht wird. Hierdurch wird die Transformatorwicklung unnötig groß und die Leistungsdichte eines Transformators entsprechend reduziert.

Ausgehend von diesem Stand der Technik ist es Aufgabe der Erfindung, eine Transformatorwicklung mit einem Kühlkanal bereitzustellen, welcher eine verbesserte Isolationsfähigkeit aufweist.

Diese Aufgabe wird gelöst durch eine Transformatorwicklung der eingangs genannten Art. Diese ist dadurch gekennzeichnet, dass die Isolationsleisten eine Querschnittsform aufweisen, welche einen Oberflächenverlauf radial zur Wickelachse überwiegend vermeidet.

Die Isolationsfähigkeit eines Isolators ist einerseits bestimmt durch dessen Material und andererseits durch dessen Außenfläche. Längs derer kann es nämlich zu Oberflächenentladungen kommen, insofern die Spannungsbeanspruchung entsprechend hoch ist, beispielsweise einige 100V/cm und höher. Oberflächenentladungen werden begünstigt, wenn die die elektrischen Feldlinien tangential zur Oberfläche eines Isolators stehen, so dass die Spannungsbeanspruchung längs der Oberfläche am höchsten ist. Innerhalb eines hohlzylindrischen Kühlkanals verlaufen die Feldlinien oder auch Äquipotentiallinien - je nach konkretem Aufbau des Transformators - in etwa konzentrisch um eine Mittelachse des Kühlkanals, welche auch der Wickelachse der Wicklung entspricht. Daher ist bei Verwendung der üblichen Rechteckprofile oder auch der Doppel-T ähnlichen "Dog-Bone" Profilleisten als Isolationsleisten innerhalb eines Kühlkanals die Spannungsbelastung längs deren Außenflächen maximal, weil diese zu einem sehr hohen Anteil radial zur Wickelachse verlaufen. Hintergrund für eine derartige Anordnung ist, dass die mechanischen Kräfte zum Beabstanden der benachbarten Wicklungssegmente ebenfalls radial ausgerichtet sind. Die Querschnittsform der Isolationsleisten entsprechend dem Stand der Technik richtet sich daher nach einer möglichst einfachen mechanisch geeigneten Form. Die Grundidee der Erfindung besteht nunmehr darin, die Isolationsfähigkeit der Isolationsleisten durch eine entsprechend Gestaltung von deren Querschnitt beziehungsweise Außenflächen so zu gestalten, dass deren Spannungsbeanspruchung reduziert wird, wobei andererseits dennoch eine entsprechend hohe mechanische Stabilität gewährleistet ist.

Entsprechend einer bevorzugten Ausgestaltung der Erfindung sind die Isolationsleisten aus einem faserverstärkten Epoxid- oder Polyesterharz gefertigt. Dies weist einerseits eine hohe Isolationsfähigkeit auf. Andererseits ist es durch die Faserverstärkung möglich, eine hohe Variantenvielfalt an Querschnittsformen zu realisieren, welche sich dennoch durch eine hohe mechanische Stabilität auszeichnen. Die Form einer derartigen Isolationsleiste könnte beispielsweise durch Fräsen oder durch Pultrusionsverfahren hergestellt werden. Eine weitere Voraussetzung für den Einsatz in einer Transformatorwicklung, nämlich eine Temperaturbeständigkeit bis 150°C und darüber hinaus, wie sie bei Trockentransformatoren durchaus gefordert sein kann, ist ebenfalls in vorteilhafter Weise gegeben.

Selbstverständlich ist es auch möglich, weitere Isolationswerkstoffe zu verwenden, beispielsweise unverstärkte thermoplastische Materialien wie Polyamide. Selbstverständlich sind nur die Polyamide geeignet, welche auch über eine entsprechend hohe Stabilität bei mindestens 130°C verfügen. Der besondere Vorteil an Polyamiden liegt in deren besonders einfacher Formbarkeit.

Erfindungsgemäß ist es entsprechend einer weiteren Variante vorgesehen, dass der wenigstens eine Kühlkanal eine radial innere und eine radial äußere Wandung aufweist, welche dann durch die Isolationsleisten beabstandet sind. Die Wandungen können durchaus auch segmentiert sein. Somit ist in vorteilhafter Weise eine vereinfachte Montage von dann schalenähnlichen Kühlkanälen ermöglicht, wodurch zudem ein Schutz der angrenzenden Wicklungsflächen ermöglicht ist.

Einer weiteren Erfindungsvariante folgend weisen die Isolationsleisten einen rautenähnlichen oder einen runden Querschnitt auf. Dies sind geometrische Standardformen, welche einfach zu fertigen sind und welche dennoch für eine verbesserte Isolation geeignet sind. Aus Gewichts- und Materialersparnis kann es sich als vorteilhaft erweisen, wenn die Isolationsleisten mit einem inneren Hohlraum ausgeführt sind.

Gemäß weiteren Ausführungsformen der Isolationsleisten weisen diese einen S-, X-, V-, oder Y- förmigen Querschnitt auf. Hier sind radial verlaufende Außenflächenanteile in vorteilhafter Weise weitgehend vermieden, so dass eine verbesserte Isolationsfähigkeit erreicht ist. Zudem erweisen sich insbesondere die X-, V- und Y- Varianten aufgrund ihres trägerartigen Aufbaus als besonders stabil. Gerade auch in Hinblick auf eine Torsionsbeanspruchung zwischen den benachbarten und beabstandeten Wicklungsmodulen ist hier die X- und V- Form mit ihren schräggestellten Trägerbereichen als besonders bevorzugt hervorzuheben.

Aber auch Isolationsleisten, welche einen Querschnitt mit sägezahnähnlichen Aussenkanten aufweisen, sind erfindungsgemäß geeignet, um eine verbesserte Isolationsfähigkeit zu erzielen. Dies kann sowohl eine zusätzlich geriffelte Oberflächenform einer bereits erfindungsgemäßen Isolationsleiste als auch beispielsweise eine rippenähnlich ausgeführte Oberflächen- oder Außenflächenform einer Isolationsleiste mit einem herkömmlichen rechteckförmigen Querschnitt bedeuten.

Gemäß einer bevorzugten Variante der Erfindung weisen die Isolationsleisten an ihrem radial inneren und/oder radial äußeren Ende eine abgeplattete Form auf, welche idealerweise derart ausgestaltet ist, dass eine in einem Kühlkanal angeordnete Isolationsleiste an den abgeplatteten Bereichen möglichst plan an die abzustützenden Bereiche angrenzt. Dies kann entweder ein Wicklungsmodul selbst oder auch eine separate Wandung eines Kühlkanals sein. In einer besonders bevorzugten Variante ist die abgeplattete Form zylindersphärisch, also angepasst auf die Zylinderform der angrenzenden Wicklungsmodule, ausgestaltet. Hierdurch werden elektrische Entladungen an den Kontaktbereichen in vorteilhafter Weise vermieden. Je nach Ausgestaltungsform der Transformatorwicklung ist der Begriff ,Zylinderform' oder auch ,hohlzylindrisch' nicht als streng geometrisch mit runder Grundfläche zu verstehen, vielmehr ist darunter auch eine einem Rechteck angenäherte Grundform mit runden Kantenbereichen zu verstehen. Dies ermöglicht nämliche eine besonders hohe Ausnutzung eines in einem Transformatorkern zur Verfügung stehenden Volumens durch Transformatorwicklungen.

Entsprechend einer weiteren Ausgestaltungsform der Erfindung sind die Wicklungsmodule galvanisch miteinander verbunden. Damit ist ein Kühlkanal mit erfindungsgemäßer Beabstandung sowohl zwischen galvanisch getrennten Ober- und Unterspannungswicklungen als auch zwischen Wicklungsmodulen oder auch Wicklungssegmenten einer geteilten Transformatorwicklung möglich. Dies ist insbesondere bei Trockentransformatoren größerer Leistung sinnvoll, wo im Betrieb entsprechend viel Abwärme aus deren Inneren abzuführen ist, was durch mehrere Kühlkanäle entsprechend vereinfacht ist.

Die Vorteile einer erfindungsgemäßen Transformatorwicklung erschließen sich auch für einen Transformator, umfassend wenigstens einen Transformatorkern und eine erfindungsgemäße Transformatorwicklung. Diese ist nämlich kleiner als eine herkömmliche Transformatorwicklung und ermöglicht so in vorteilhafter Weise ein geringeres Bauvolumen eines erfindungsgemäßen Transformators.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen Schnitt durch eine exemplarische erste Transformatorwicklung sowie
- Fig. 2: einen Schnitt durch exemplarische zweite Transformatorwicklung.

Fig. 1 zeigt einen Schnitt durch eine exemplarische erste Transformatorwicklung 10. Um eine Wickelachse sind konzentrisch angeordnet ein erstes hohlzylindrisches Wicklungsmodul 12 und ein zweites hohlzylindrisches Wicklungsmodul 14, wobei zwischen diesen ein ebenfalls hohlzylindrischer Kühlkanal 18 ausgebildet ist. Die beiden Wicklungsmodule 12, 14 können beispielsweise einen Bandleiter aufweisen, wobei eine Wickellage genau so breit ist wie der Bandleiter. Dies ist insbesondere bei einer Unterspannungswicklung sinnvoll, da dort aufgrund des im Verhältnis zur Oberspannungswicklung hohen Stromflusses im Betrieb der Wicklung ein hoher Leiterquerschnitt gefordert ist. Es ist aber auch üblich, insbesondere bei oberspannungsseitigen Wicklungen, dass eine Leiterlage eine Vielzahl an Einzelwindungen aufweist, wodurch sich beim Betrieb der Transformatorwicklung auch eine komplexere Potentialverteilung längs des Kühlkanals einstellt. Der Durchmesser einer solchen Transformatorwicklung beträgt beispielsweise 0,5m bis 2,5m, je nach Spannungsebene und Nennleistung.

Im Kühlkanal 18 sind exemplarisch mehrere Isolationsleisten 20, 22, 24, 26, 28, 30, 32 mit ihren Querschnittsformen gezeigt, durch welche die beiden Wicklungsmodule 12, 14 in radialer Richtung 34 voneinander beabstandet sind. Die rautenähnliche Isolationsleiste 20 ist ebenso wie die runde Isolationsleiste 24 mit einem inneren Hohlraum 36 beziehungsweise 38 versehen, welcher insbesondere der Gewichtsersparnis dient. Die Isolationsleisten 20, 22, 24, 26, 28, 30, 32 weisen eine Querschnittsform mit einem Oberflächenverlauf radial 34 zur Wickelachse 16 auf, welche einen Oberflächenverlauf radial zur Wickelachse überwiegend vermeidet. Dadurch ist in vorteilhafter Weise die Isolationsfestigkeit des Kühlkanals 18 erhöht. Selbstverständlich sind in einem realen Kühlkanal vorzugsweise nur eine einzige Art von Isolationsleisten 20, 22, 24, 26, 28, 30, 32 vorzusehen, beispielsweise 4 Stück in einem jeweiligen Winkel von 90°. Eine Isolationsleiste 20, 22, 24, 26, 28, 30, 32 muss sich nicht zwangsläufig über die gesamte axiale Länge einer Transformatorwicklung, beispielsweise 1,5m bis 3,5m, erstrecken, sie kann durchaus auch mehrfach geteilt sein.

Fig. 2 zeigt einen Schnitt durch eine exemplarische zweite Transformatorwicklung 40 in einer Detailansicht. Ein erstes Wicklungsmodul 42 und ein zweites Wicklungsmodul 44 sind durch eine Isolationsleiste 48 beabstandet, welche in etwa die Form eines Doppel-Y aufweist. Radial innen und radial außen vorgesehene Kontaktbereiche 56, 58 zu den angrenzenden Wicklungsmodulen 42, 44 sind abgeplattet ausgeführt, wobei sie zudem auf die zylindrische Form der Wicklungsmodule angepasst sind. Auf diese Weise ist das Risiko von elektrischen Entladungen im Bereich der Kontaktflächen weitestgehend reduziert. Die Isolationsleiste 48 weist einen ersten schräg verlaufenden Oberflächenbereich 50, einen zweiten radial 62 verlaufenden Oberflächenbereich 52 und einen dritten schräg verlaufenden Oberflächenbereich 54 auf. Eine Erhöhung der Spannungsfestigkeit gegenüber einem Rechteckprofil wird in den schräg verlaufenden Bereichen 50, 54 erreicht. Dies lässt sich auch anhand des verlängerten Kriechweges 60 längs der Oberfläche verdeutlichen.

### Bezugszeichenliste

- 10: Schnitt durch eine exemplarische erste Transformatorwicklung
- 12: erstes Wicklungsmodul
- 14: zweites Wicklungsmodul
- 16: Wickelachse
- 18: erster Kühlkanal
- 20: erste Isolationsleiste
- 22: zweite Isolationsleiste
- 24: dritte Isolationsleiste
- 26: vierte Isolationsleiste
- 28: fünfte Isolationsleiste
- 30: sechste Isolationsleiste
- 32: siebte Isolationsleiste
- 34: erster radialer Vektor
- 36: innerer Hohlraum von erster Isolationsleiste
- 38: innerer Hohlraum von dritter Isolationsleiste
- 40: Schnitt durch exemplarische zweite Transformatorwicklung
- 42: erstes Wicklungsmodul
- 44: zweites Wicklungsmodul
- 46: zweiter Kühlkanal
- 48: siebte Isolationsleiste
- 50: erster schräg verlaufender Oberflächenbereich
- 52: zweiter radial verlaufender Oberflächenbereich
- 54: dritter schräg verlaufender Oberflächenbereich
- 56: abgeplattete Form an radial innerem Ende der Isolationsleiste
- 58: abgeplattete Form an radial äußerem Ende der Isolationsleiste
- 60: Kriechweg längs der Oberfläche
- 62: zweiter radialer Vektor

## Patentansprüche

1. Transformatorwicklung (10, 40) mit wenigstens zwei hohlzylindrisch ineinandergeschachtelten sich um eine gemeinsame Wickelachse (16) erstreckenden Wicklungsmodulen (12, 14, 42, 44), wobei diese innerhalb wenigstens eines dazwischen angeordneten hohlzylindrischen Kühlkanals (18, 46) mittels Isolationsleisten (20, 22, 24, 26, 28, 30, 32, 48) radial (32, 62) voneinander beabstandet sind, **dadurch gekennzeichnet,**
**dass** die Isolationsleisten (20, 22, 24, 26, 28, 30, 32, 48) eine Querschnittsform aufweisen, welche einen Oberflächenverlauf (50, 52, 54) radial (32, 62) zur Wickelachse (16) überwiegend vermeidet.

2. Transformatorwicklung nach Anspruch 1, **dadurch gekennzeichnet, dass** die Isolationsleisten (20, 22, 24, 26, 28, 30, 32, 48) aus einem faserverstärkten Epoxid- oder Polyesterharz gefertigt sind.

3. Transformatorwicklung nach Anspruch 1, **dadurch gekennzeichnet, dass** die Isolationsleisten (20, 22, 24, 26, 28, 30, 32, 48) aus einem unverstärkten thermoplastischen Material gefertigt sind.

4. Transformatorwicklung nach einem der vorherigen Ansprüche, **dadurch gekennzeichnet, dass** der wenigstens eine Kühlkanal (18, 46) eine radial innere und eine radial äußere Wandung aufweist.

5. Transformatorwicklung nach einem der vorherigen Ansprüche, **dadurch gekennzeichnet, dass** die Isolationsleisten (20, 22, 24, 26, 28, 30, 32, 48) einen rautenähnlichen (20) oder einen runden (24, 26) Querschnitt aufweisen.

6. Transformatorwicklung nach Anspruch 5, **dadurch gekennzeichnet, dass** die Isolationsleisten (20, 22, 24, 26, 28, 30, 32, 48) mit einem innerem Hohlraum (36, 38) ausgeführt sind.

7. Transformatorwicklung nach einem der Ansprüche 1 bis 4, **dadurch gekennzeichnet, dass** die lsolationsleisten (20, 22, 24, 26, 28, 30, 32, 48) einen S (22) -, X (30) -, V (28) -, oder Y (34) - förmigen Querschnitt aufweisen.

8. Transformatorwicklung nach einem der Ansprüche 1 bis 4, **dadurch gekennzeichnet, dass** die Isolationsleisten (20, 22, 24, 26, 28, 30, 32, 48) einen Querschnitt mit sägezahnähnlichen Aussenkanten aufweisen.

9. Transformatorwicklung nach einem der vorherigen Ansprüche, **dadurch gekennzeichnet, dass** die lsolationsleisten (20, 22, 24, 26, 28, 30, 32, 48) an ihrem radial inneren (56) und/oder radial äußeren (58) Ende eine abgeplattete Form aufweisen.

10. Transformatorwicklung nach einem der vorherigen Ansprüche, **dadurch gekennzeichnet, dass** die Wicklungsmodule (12, 14, 42, 44) galvanisch miteinander verbunden sind.

11. Transformator, umfassend wenigstens einen Transformatorkern und eine Transformatorwicklung (10, 40) nach einem der Ansprüche 1 bis 9.
